# EUROPÄISCHE PATENTANMELDUNG

(11) **EP 0 632 172 A1**
(43) Veröffentlichungstag der Anmeldung: **04.01.1995**
(21) Anmeldenummer: 94107211.8
(22) Anmeldetag: 09.05.1994
(51) Int. Cl.: E04G 17/06

(54) **Verschlussteil für Betonwand oder Betondecke**

(30) Priorität: 13.05.1993 DE 9307284 U
(71) Anmelder: BÄHR, Richard, D-89186 Illerrieden/Dorndorf (DE)
(72) Erfinder: BÄHR, Richard, D-89186 Illerrieden/Dorndorf (DE)
(74) Vertreter: Dziewior, Joachim, Dipl.-Phys. Dr.

(57) **Zusammenfassung**

Die Erfindung betrifft ein als Kreiskegelstumpf ausgebildetes Verschlußteil, welches nach Eintauchen in einen Baukleber in die konische Öffnung einbringbar ist, die bei der Herstellung einer Betonwand oder einer Betondecke nach Entfernung des Ankerkonus einer zum Schalungssystem gehörenden Spanngarnitur verbleibt. Um ein leichtes Eindrücken des Verschlußteils und ein abdichtendes Verschließen der konischen Öffnung zu ermöglichen, ist auf sein verjüngtes Konusende ein in radialer Richtung federnder, derart profilierter Spann- und Führungsring (5) aufgeschoben, daß er das Konusende nur an einzelnen Abschnitten (6) tangiert und daß sein Konusende maximalen Durchmessers mindestens drei auf seinem Umfang verteilt angebrachte, in axialer Richtung des Konus verlaufende Führungswarzen (8) aufweist.

## Beschreibung

Die Erfindung geht von einem Schalungssystem zur Herstellung von Betonwänden oder Betondecken aus, welches von bekannten Spanngarnituren Gebrauch macht. Eine solche Spanngarnitur besteht in der Regel aus einem Spannstab, zwei Ankerkonen mit z. B. Diwidag-Gewinde, den äußeren Gewindestäben, Gegenplatte und Flügelmuttern, ebenfalls z.B. mit Diwidag-Gewinde.

Nach dem Abbinden des in die Schalung gegossenen Betons werden die Flügelmuttern dieser Spanngarnitur gelöst und die Ankerkonen werden entfernt; lediglich die Spannstäbe verbleiben in der gegossenen Betonwand oder -decke. Damit entsteht in der Betonwand oder der Betondecke ein konisches Loch, welches zur Vermeidung des Eindringens von Feuchtigkeit sowie aus optischen Gründen abgedichtet werden muß.

Bisher hat man dieses Loch einfach mit Spachtelmasse zugeschmiert, was jedoch einerseits den Nachteil hat, daß damit eine zeitraubende Tätigkeit verbunden ist; denn beim Abbinden dieser Füllmasse treten in der Regel Risse auf, so daß immer wieder eine Nacharbeit erforderlich ist. Andererseits ist diese Arbeitsweise höchst problematisch, beispielsweise bei dem Verschließen von solchen konischen Löchern in einer gegossenen Betondecke (erschwertes Arbeiten über Kopf). Damit die Löcher in einer solchen Betondecke oder Betonwand auch hinreichend dicht werden, müssen sie im übrigen in mehreren Arbeitsgängen nachträglich zugeschmiert werden.

Dem sorgfältigen Verschließen dieser konischen, beim Gießen von Betonwänden- und Decken entstehenden Löcher wird in der Bautechnik größte Beachtung geschenkt, weil davon im wesentlichen die Lebensdauer sowie die Sicherheit eines Bauwerkes abhängen.

In dem deutschen Gebrauchsmuster G 88 05 476.4 ist zur Lösung dieser Aufgabe das Einschlagen eines, zuvor in einen Baukleber getauchten, konischen Stopfens vorgeschlagen worden, der auf seiner Mantelfläche mehrere Rippen aufweist. Beim Einschlagen dieses konischen Stopfens bröckeln diese Rippenteile ab und verschließen in Verbindung mit dem Baukleber die konische Öffnung.

Diese bekannte Lösung, welche zweifelsfrei gegenüber dem vorher geübten Zuschmieren der konischen Öffnungen mit Spachtelmasse erhebliche Vorteile aufweist, erscheint jedoch noch nicht optimal, weil durch das Abbröckeln der Rippenteile beim Einschlagen des konischen Stopfens Hohlräume entstehen können, die später Undichtigkeiten ergeben.

Außerdem erfolgt beim Einschlagen des Stopfens eine Komprimierung der sich dahinter befindenden Luft, wobei der den Stopfen umgebende Baukleber in der Öffnung ungleichmäßig verteilt wird. Auch dadurch entstehen Luftschlitze oder Öffnungen, welche später zu Korrosionen führen können.

Der Erfindung liegt die Aufgabe zugrunde, ein solches zuvor in einen aushärtbaren Baukleber einzutauchendes konisches Verschlußteil so auszubilden, daß es in die nach der Ausschalung der Betonwand oder -decke entstandene konische Öffnung von Hand lediglich eingedrückt zu werden braucht, um diese Öffnung abdichtend zu verschließen, so daß die erwähnten Schwierigkeiten nicht auftreten können.

Gemäß der Erfindung ist auf das verjüngte Konusende des Verschlußteils ein in radialer Richtung federnder, derart profilierter Spann- und Führungsring aufgeschoben, daß er das Konusende nur an einzelnen Abschnitten tangiert; ferner weist sein Konusende maximalen Durchmessers mindestens drei auf seinem Umfang verteilt angebrachte, in axialer Richtung des Konus verlaufende Führungswarzen auf.

Ein solches Verschlußteil, welches nach dem Eintauchen in einen Baukleber - zweckmäßig einen innerhalb von etwa 24 Stunden aushärtenden Reaktionskleber - in die konische Öffnung des Betons lediglich eingedrückt zu werden braucht - anstelle des Einschlagens des erwähnten bekannten Verschlußteils - ist frei von den Nachteilen, welche ein Verschlußteil nach dem Gebrauchsmuster G 88 05 476.4 besitzt.

Die der Erfindung zugrunde liegende Aufgabe ist auch nicht mit einem aus DE-OS 34 33 575 bekannten Verschlußstopfen lösbar, der zwar auch ein elastisches Profil aufweist, welches jedoch die erforderliche Dichtheit schon durch das erforderliche Einschlagen des Stopfens nicht gewährleistet.

Der Spann- und Führungsring des erfindungsgemäßen Verschlußteils, der auf das verjüngte Konusende des Verschlußteils aufgesetzt wird, ist derart profiliert, daß er das Konusende nur an einzelnen Abschnitten tangiert. Damit wird dieser Spann- und Führungsring beim Einschieben des Verschlußteils in die Öffnung zusammengedrückt, womit der Sitz des Verschlußteils in der Öffnung sichergestellt wird.

Dieser Spann- und Führungsring besteht zweckmäßig aus einem in sich geschlossenem Band aus Kunststoff, Blech oder Gummi.

Das Konusteil, auf welches der Spann- und Führungsring aufgeschoben wird, weist zweckmäßig im Bereich dieses Ringes einen Absatz auf, so daß ein Verschieben des Ringes in axialer Richtung nicht möglich ist.

Die im Bereich des größten Durchmessers auf dem Kegelstumpf vorgesehenen Führungswarzen weisen einen Durchmesser auf, der etwa den maximalen Durchmesser der zu verschließenden Öffnung entspricht. Diese Führungswarzen sichern die radiale Ausrichtung des Verschlußkonus in einer solchen Weise, daß dieser Konus von dem aufgebrachten Kleber umgeben bleibt.

Das Verschlußteil selbst kann aus Beton gegossen oder aus Kunststoff gespritzt sein.

Ein Ausführungsbeispiel für ein solches als Kreiskegelstumpf ausgebildetes Verschlußteil ist in der Zeichnung in perspektivischer Darstellung wiedergegeben. Die nach dem Ausschalen verbleibende Betonmauer 1 ist im Schnitt gezeichnet. Nach dem Entfernen des Ankerkonus von dem Spannstab 7 verbleibt die Öffnung 2, in welche das Ende des Spannstabes 7 hineinragt. In dieser Öffnung wird der beispielsweise aus Beton gegossene Konus 3 eingesetzt, nachdem er zuvor mit einem federnden Ring 5 versehen worden ist. Dieser federnde Ring 5 ist in dem Ausführungsbeispiel auf das abgesetzte Ende 4 des Kegelstumpfes 3 aufgeschoben; dieser Spann- und Führungsring 5 ist so profiliert, daß er nur an einigen Stellen, nämlich den Abschnitten 6 an dem Konusende anliegt. An seinem entgegengesetzten Ende weist der Konus 3 auf den Umfang verteilte Führungswarzen 8 auf, welche nach dem Eindrücken des Konus 3 in die Öffnung 2 der Führung dieses Konus dienen.

Ein solcher mit dem Spann- und Führungsring 5 versehener Konus 3 wird zum Verschließen der Öffnung 2 zunächst in einen aushärtbaren Baukleber eingetaucht, und dann von Hand in die Öffnung 2 eingeführt. In axialer Richtung weist dieser Konus 3 eine in der Zeichnung nicht sichtbare Bohrung auf, welche das Ende des Spannstabes 7 aufnimmt.

Nach dem Eindrücken des Konus 3 in die Aussparung 2 ist diese Aussparung 2 vollkommen luft- und wasserdicht verschlossen, so daß ein solches Betonteil auch unter Wasser, beispielsweise bei Wasserbauwerken, verwendet werden kann. Diese Art des Verschlusses bietet nämlich ein Höchstmaß an Schutz gegen Auswaschungen, auch durch Wasser hoher Strömungsgeschwindigkeit.

Es sei abschließend noch darauf hingewiesen, daß das dargestellte Ausführungsbeispiel ohne weiteres wandelbar ist; beispielsweise ist der eingezeichnete Absatz 4 nicht unbedingt erforderlich, weil ja der Spann- und Führungsring 5 unter Spannung auf das Ende des Konus 3 aufgeschoben wird. Eine weitere Änderung könnte darin bestehen, daß man anstelle der in der Zeichnung dargestellten vier Führungswarzen 8 nur drei gleichmäßig am Umfang verteilte Warzen oder auch noch mehr Warzen verwendet. Schließlich wäre es auch möglich, anstelle dieser Warzen eine in sich geschlossene Ringwarze anzubringen, welche das Profil der gezeichneten Warzen 8 aufweisen müßte.

## Patentansprüche

1. Als Kreiskegelstumpf ausgebildetes Verschlußteil, welches nach Eintauchen in einen Baukleber in die konische Öffnung einbringbar ist, die bei der Herstellung einer Betonwand oder einer Betondecke nach Entfernung des Ankerkonus einer zum Schalungssystem gehörenden Spanngarnitur verbleibt, dadurch gekennzeichnet, daß zwecks Ermöglichung seines leichten Eindrückens und abdichtenden Verschließens der konischen Öffnung auf sein verjüngtes Konusende ein in radialer Richtung federnder, derart profilierter Spann- und Führungsring (5) aufgeschoben ist, daß er das Konusende nur an einzelnen Abschnitten (6) tangiert und daß sein Konusende maximalen Durchmessers mindestens drei auf seinem Umfang verteilt angebrachte, in axialer Richtung des Konus verlaufende Führungswarzen (8) aufweist.

2. Verschlußteil nach Anspruch 1, dadurch gekennzeichnet, daß der Spann- und Führungsring (5) aus einem in sich geschlossenem Band aus Kunststoff, Blech oder Gummi besteht.

3. Verschlußteil nach Anspruch 1 und 2, dadurch gekennzeichnet, daß das Konusteil im Bereich des aufgeschobenen Spann- und Führungsringes (5) einen Absatz (4) aufweist.

4. Verschlußteil nach Anspruch 1 bis 3, dadurch gekennzeichnet, daß der größte Durchmesser der Führungswarzen (8) etwa dem maximalen Durchmesser der zu verschließenden Öffnung (2) entspricht.

5. Verschlußteil nach Anspruch 1 bis 4, dadurch gekennzeichnet, daß die auf dem Konusende maximalen Durchmessers verteilt angebrachten Führungswarzen durch eine in sich geschlossene Ringwarze ersetzt sind.

6. Verschlußteil nach Anspruch 1 bis 5, dadurch gekennzeichnet, daß es aus Beton gegossen oder aus Kunststoff gespritzt ist.
